# EUROPÄISCHE PATENTSCHRIFT

(11) **EP 1 025 790 B1**
(45) Veröffentlichungstag und Bekanntmachung des Hinweises auf die Patenterteilung: **08.10.2003**
(21) Anmeldenummer: 99123347.9
(22) Anmeldetag: 23.11.1999
(51) Int. Cl.: A47K 3/34

(54) **Duschabtrennung**
Shower partition
Cloison de douche

(30) Priorität: 08.02.1999 DE 29902096 U
(43) Veröffentlichungstag der Anmeldung: 09.08.2000
(73) Patentinhaber: DORMA GmbH + Co. KG, 58256 Ennepetal (DE)
(72) Erfinder: Munch, Paul-Jean, 68910 Labaroche (FR)

(56) Entgegenhaltungen:
- EP-A- 0 114 903
- EP-A- 0 501 191
- DE-A- 3 105 277
- DE-A- 3 800 444
- DE-U- 29 808 586

## Beschreibung

Die Erfindung betrifft eine Duschabtrennung mit mindestens einem feststehenden Seitenteil und mindestens einem verschiebbaren Flügel, der über eine im oberen Bereich an dem Seitenteil befestigten Tragschiene verschoben werden kann, wobei die Duschabtrennung die Merkmale des Oberbegriffes des Anspruchs 1 aufweist.

Eine Duschabtrennung der gattungsgemäßen Art ist aus der EP 0 114 903 B1 bekannt geworden. Dabei wird die Duschabtrennung aus im oberen Randbereich der festen Abtrennwand als Halter fungierenden Bügel ausgebildet, wobei gleichzeitig das abgewandte Ende des Beschlages die Führungsschiene verschieblich sowie festlegbar umgreift und eine in Gebrauchsstellung nach unten weisende Öffnung für den Durchtritt der nach unten hängenden Schiebetür und/oder von deren Aufhängung aufweist. Dieser Beschlag umfaßt somit die Führungsschiene. Ein solcher klauenartiger Beschlag eines Bügels hat dabei den Vorteil, daß die Führungsschiene von ihm festgehalten wird, wenn sie noch nicht montiert ist. Dieses ist insbesondere für die Montage einer wesentliche Erleichterung. Innerhalb des Beschlages sind Klemmschrauben vorgesehen, mit denen die Führungsschiene in die gewünschte Position verstellt werden kann.

Eine Trennwand für Duschen mit einer Schiebetür, die gegenüber einem festen Wandteil und an einer insbesondere an diesem festen Wandteil befestigten Führungsschiene verschiebbar ist, ist aus der DE 43 08 413 A1 bekannt geworden. Die Schiebetür ist dabei durch Tragrollen gelagert, die auf der Oberseite der Führungsschiene abrollen. Damit ein ungewolltes Aushebeln der Schiebetür unterbleibt, ist in der Gebrauchsstellung an der Unterseite der Führungsschiene eine, ebenfalls auf der Oberfläche der Führungsschiene abrollende, weitere Rolle vorhanden. Dieses Gegenführungselement untergreift somit die Führungsschiene. Tragrolle und Gegenführungsrolle sind durch einen zumindest die Führungsschiene übergreifenden Beschlag untereinander verbunden. Gleichzeitig sind die Tragrollen an der Schiebetür so befestigt, daß die Befestigungsachse oberhalb des feststehenden Wandteiles verläuft. Dadurch ergibt sich, daß stets der Schiebeflügel höher als das feststehende Seitenteil ausgebildet ist.

Die Aufgabe der Erfindung besteht darin, eine Duschabtrennung der vorbekannten Art weiter auszubilden, daß diese ein optisch ansprechendes Erscheinungsbild hat und darüber hinaus montagefreundlich ist.

Die Aufgabe der Erfindung wird durch die Merkmale des kennzeichnenden Teils des Anspruchs 1 gelöst. Derartige Beschläge sind als langgestreckte laschenartige Beschläge ausgeführt worden. Ferner ist das mindestens einmal vorhandene feststehende Seitenteil und der mindestens einmal vorhandene Flügel in ihren geometrischen Abmaßen so gefertigt, daß sie die gleiche Größe haben. Da jedoch aufgrund der Fertigungstoleranzen und großen Bautoleranzen nach einer Montage der Duschabtrennung die oberen Ränder der Glasscheiben des Seitenteiles und des Flügels auf einer Höhe sich befinden sollen, ist eine Justiervorrichtung in den Beschlägen integriert, die eine Justage des Seitenteiles und des Flügels sowie der Beschläge untereinander stufenlos ermöglicht. Um das optische Erscheinungsbild einer derartigen Duschabtrennung aufzuwerten, wird die zur Verschiebbarkeit der Flügel notwendige Führungsschiene in den Innenbereich der Duschabtrennung gelegt, wobei die feststehenden Seitenteile und die Flügel zumindest im Bereich der Führungsschiene einen vorzugsweise durch Siebdruck aufzubringenden Bereich aufweisen, der die Führungsschiene nicht in Erscheinung treten läßt, wenn die Duschabtrennung verschlossen ist.

Die Führungsschiene kann sowohl einen geraden Verlauf aufweisen, jedoch ist es auch nach dem erfindungsgemäßen Gedanken möglich, der Führungsschienen einen gebogenen Verlauf zu geben. In einem solchen Ausführungsbeispiel kann der mindestens einmal vorhandene Flügel eine gebogene Form aufweisen und das damit zusammenwirkende mindestens einmal vorhandene Seitenteil einen geraden Verlauf einnehmen. Weitere unterschiedliche Formen der Seitenteile und der Flügel sind möglich.

Die Beschläge zur Befestigung des Seitenteiles und des Flügel weisen an ihrer Oberseite eine Vorrichtung auf, die eine Justage der Beschläge untereinander ermöglicht. Somit ist ein Ausrichten der Beschläge nach der Montage der Duschabtrennung ohne große Probleme möglich. Für die Justage befinden sich an der Oberseite der Beschläge Schraubelemente in Form von Justierschrauben, die mit der Oberkante des Seitenteiles und des Flügels in der Form zusammenwirken, daß sie sich dort abstützen. Je nach Betätigungsrichtung (Ein- oder Ausschrauben) ist es somit möglich, die Beschläge untereinander auszurichten.

Um auch das Seitenteil den baulichen Gegebenheiten anpassen zu können, befindet sich hier eine Möglichkeit gegenüber der Tragschiene, dieses auszurichten.

Die Erfindung wird anhand zweier schematisch dargestellter möglicher Ausführungsbeispiele näher erläutert. Es zeigt:
- Figur 1:: Einen Ausschnitt aus einer Duschabtrennung, wobei die Befestigung des Seitenteiles und des Flügels untereinander dargestellt sind.
- Figur 2:: Wie Figur 1 mit einem alternativen Gleiter zur Beweglichkeit des Flügels.
- Figur 3:: Ausschnitt aus dem Befestigungsbereich des feststehenden Seitenteils mit Ausrichtmöglichkeit der Führungsschiene.
- Figur 4:: Ansicht einer Duschabtrennung mit gerader Führungsschiene.
- Figur 5:: Ausführungsbeispiel mit einer gebogenen Führungsschiene.

Die Ausführungsbeispiele der Figuren 4 und 5 geben unterschiedliche Montagemöglichkeiten des erfindungsgemäßen Gedankens wieder. In der Figur 4 wird eine Duschabtrennung gezeigt, die aus einem feststehenden Seitenteil 1 und einem verschiebbaren Flügel 2 besteht. Sowohl das feststehende Seitenteil 1 als auch der verschiebbare Flügel 2 sind als gerade Planbauelemente ausgeführt. Eine Tragschiene 14, die über Beschläge 7 an dem feststehenden Seitenteil 1 einerseits und über einen Wandhalter 50 an einer Wand 47 befestigt ist, nimmt gleichzeitig über Beschläge 3 den verschiebbaren Flügel 2 auf. Das feststehende Seitenteil 1 ist darüber hinaus noch durch Befestigungslaschen 40 an der gegenüberliegenden Wand 47 befestigt. In dem oberen Bereich des feststehenden Seitenteils 1 und des verschiebbaren Flügels 2 ist zur Verdeckung der Tragschiene 14 ein Siebdruck 45 aufgebracht. Das Ausführungsbeispiel der Figur 5 zeigt einen Verlauf der Führungsschiene 14, der einem Kreisbogen folgt. Dabei sind feststehende Seitenteile 36 und 42 verwendet worden, die einen geraden planen Verlauf aufweisen und an der Wand 47 sich anschließen. Über den Beschlag 7 wird die Tragschiene 14 an den feststehenden Seitenteilen 36 und 42 befestigt. Es versteht sich ,daß aus Stabilitätsgründen in den Endbereichen der Tragschiene 14 auch noch Befestigungen in Form von Wandhaltern 50 beispielsweise an der Wand 47 ausgeführt sein können.

An der Tragschiene 14 sind verschiebbare Flügel 43 und 44 über die Beschläge 3 angebracht. Die Flügel 43, 44 haben einen gebogenen Verlauf und folgen in diesem Ausführungsbeispiel dem Kreisbogen der Tragschiene 14. Es ist jedoch auch erfindungsgemäß möglich, hier nicht gebogene Flügel, sondern Flügel mit geraden Plangläsern auszuführen. Zwischen der Wand 47 und den Seitenteilen 36, 42 und den verschiebbaren Flügeln 43, 44 wird ein Duschinnenraum 46 gebildet. Um eine Montage und gleichzeitig auch eine Justage der Seitenteil 1, 36, 42 zu der Tragschiene 14 zu ermöglichen, weist die Tragschiene 14 im Bereich der Befestigung des Beschlages 7 ein Langloch 35 auf. Innerhalb des Langloches 35 ist eine Versenkung 49 für die Aufnahme einer Mutter 15 eines Verbindungselementes 5, welches die kraft- und formschlüssige Verbindung zwischen dem Beschlag 7 und der Tragschiene 14 über das feststehende Seitenteil mit dazwischen befindlicher Zwischenlage 48 ermöglicht. Aufgrund einer Bohrung 38, die sich innerhalb des feststehenden Seitenteiles 1, 36, 42 befindet, kann das Verbindungselement 5 durch die Seitenteile hindurchgreifen.

Eine Justage der Seitenteile 1, 36, 42 und der verschiebbaren Flügel 2, 43, 44 untereinander im oberen Bereich ist durch die Beschläge 3 und 7 gegeben. Die Beschläge 3 und 7 sind als übergreifende Beschläge, die über die Scheiben der Seitenteile 1, 36, 42 und der Flügel 2, 43, 44 greifen, ausgebildet. Es wird zunächst nachfolgend der Beschlag 7 in seiner Ausführung näher erläutert. Der laschenförmig ausgebildete Beschlag 7, der über das Verbindungselement 5 mit der Tragschiene 14 verbunden ist, hat im oberen Bereich einen übergreifenden Bügel 19, der die Glasscheibenoberkante 24 des feststehenden Seitenteiles 1, 36, 42 übergreift. Der übergreifende Bügel 19 endet in einer zum Boden weisenden Lasche 20. An der Oberseite des übergreifen Bügels 19 befindet sich eine Gewindebohrung 31, in der eine Justierschraube 25 eingebracht ist. Die Justierschraube 25 hat an ihrem Ende ein Druckstück 39, welches in einem Schuh 30 gelagert ist. Durch die Verdrehung in Drehrichtung 28 oder entgegen kann somit der Beschlag 7 gegenüber der Seitenteiloberkante 24 in die Verschieberichtungen 34 angehoben bzw. abgesenkt werden.

Der Beschlag 3 der Flügel 2, 43, 44 ist im oberen Bereich analog dem Beschlag 7 ausgebildet. Auch der Beschlag 3 weist einen übergreifenden Bügel 18 auf, der in eine zum Boden weisende Lasche 21 übergeht. Hier ist in gleicher Art und Weise eine Justierschraube 26 vorhanden, die innerhalb einer Gewindebohrung 27 verdrehbar gelagert ist. Am Ende der Justierschraube 26 befindet sich ebenfalls ein Druckstück 29, das in einem Schuh 23 an einer Flügeloberkante 22 angreift. Somit sind die Beschläge 3 und 7 untereinander über die Justierschrauben 25 und 26 auf gleiche Höhe einstellbar.

Über den Beschlag 7 wird die Tragschiene 14 befestigt. Die Tragschiene 14 weist an ihrer Oberseite eine Führungsnut 16 und an ihrer Unterseite eine weitere Führungsnut 13 auf. Innerhalb der Führungsnut 16 ist eine Tragrolle 17 des Beschlages 3 verschiebbar angeordnet. Die Tragrolle 17 wird über ein Distanzstück 33 an einer Lasche 10, die der Tragschiene 14 zugewandt ist, über den Beschlag 3 montiert. Ein Verbindungselement 5, das durch eine Bohrung 32 des Flügels 2, 43, 44 hindurchgreift, fungiert gleichzeitig als Lagerung für die Tragrolle 17. Dabei ist das Verbindungselement 5 in einer Sackbohrung 6, die durch eine Abdeckkappe 4 verschlossen wird innerhalb des Beschlages 3 eingebettet.

Damit der Flügel 2, 43, 44 nicht aus seiner Lage unbeabsichtigt ausgehebelt werden kann, greift in die Führungsnut 13 eine Führungsrolle 12, die über ein Distanzstück 11 an der Lasche 10 befestigt ist an. Auch hier fungiert wieder als Verbindungselement 5 ein durch eine Bohrung 8 innerhalb der Flügel 2, 43, 44 eingesetztes Distanzstück 9.

In dem Ausführungsbeispiel der Figur 2 ist eine weitere Möglichkeit der Lagerung des Flügels 2, 43, 44 gegen unbeabsichtigtes Aushebeln wiedergegeben worden. Es wird hier vorgeschlagen einen Gleiter 37 als gegenüber die recht teure Lösung einer Führungsrolle 12 einzusetzen. Der Gleiter 37 hat eine abgewinkelte Form und greift in die Führungsnut 13 ein. Befestigt ist der Gleiter 37 an der Lasche 10. Durch die Justagevorrichtung ist es somit möglich, die Beschläge 3, 7 untereinander und gleichzeitig auch das Seitenteil 1, 36, 42 zu dem Flügel 2, 43, 44 stufenlos einzujustieren.

### Bezugszeichen

- 1: feststehendes Seitenteil
- 2: verschiebbarer Flügel
- 3: Beschlag
- 4: Abdeckkappe
- 5: Verbindungselement
- 6: Sackbohrung
- 7: Beschlag
- 8: Bohrung
- 9: Distanzstück
- 10: Lasche
- 11: Distanzstück
- 12: Führungsrolle
- 13: Führungsnut
- 14: Tragschiene
- 15: Mutter
- 16: Führungsnut
- 17: Tragrolle
- 18: übergreifender Bügel
- 19: übergreifender Bügel
- 20: Lasche
- 21: Lasche
- 22: Flügeloberkante
- 23: Schuh
- 24: Seitenteiloberkante
- 25: Justierschraube
- 26: Justierschraube
- 27: Gewindebohrung
- 28: Drehrichtung
- 29: Druckstück
- 30: Schuh
- 31: Gewindebohrung
- 32: Bohrung
- 33: Distanzstück
- 34: Verschieberichtung
- 35: Langloch
- 36: feststehendes gerades Seitenteil
- 37: Gleiter
- 38: Bohrung
- 39: Druckstück
- 40: Befestigungslasche
- 41: Handhabe
- 42: feststehendes gerades Seitenteil
- 43: verschiebbarer gebogener Flügel
- 44: verschiebbarer gebogener Flügel
- 45: Siebdruck
- 46: Duschinnenraum
- 47: Wand
- 48: Zwischenlage
- 49: Senkung
- 50: Wandhalter

## Patentansprüche

1. Duschabtrennung mit mindestens einem feststehenden Seitenteil (1, 36, 42) und mindestens einem verschiebbaren Flügel (2, 43. 44), der über eine im oberen Bereich am Seitenteil (1, 36, 42) befestigten Tragschiene (14) verschoben werden kann, wobei sowohl das Seitenteil (1, 36, 42) als auch der Flügel (2, 43, 44) mit über deren obere Ränder (22, 24) übergreifenden Beschlägen (3,7) zur Befestigung ausgestattet sind, wobei die Tragschiene (14), die über die Beschläge (7) an dem feststehenden Seitenteil (1, 36, 42) befestigt ist, gleichzeitig über die Beschläge (3) den verschiebbaren Flügel (2, 43, 44) aufnimmt, und wobei die Flügelbeschläge (3) in ihrem oberen Bereich eine Vorrichtung aufweisen, die eine stufenlose Justage der Flügelbeschläge (3) zu dem verschiebbaren Flügel (2, 43, 44) ermöglicht, **dadurch gekennzeichnet, dass** die Seitenteilbeschläge (7) in ihrem oberen Bereich eine Vorrichtung aufweisen, die eine stufenlose Justage der Seitenteilbeschläge (7) und der damit verbundenen Tragschiene (14) zu dem feststehenden Seitenteil (1, 36, 42) ermöglicht.

2. Duschabtrennung nach Anspruch 1. **dadurch gekennzeichnet. dass** die Beschläge (3, 7) langgestreckt laschenartig ausgeführt sind.

3. Duschabtrennung nach Anspruch 1, **dadurch gekennzeichnet, dass** die Vorrichtung zur Justage an seinem an der Flügeloberkante 22 und der Seitenteiloberkante 24 befestigten Schuh (30, 23) und damit zusammenwirkenden Justierschraube (25, 26), die in übergreifenden Bügeln (18, 29) eingeschraubt sind, besteht.

4. Duschabtrennung nach Anspruch 1, **dadurch gekennzeichnet, dass** die Tragschiene (14) einen geraden und/oder einen gebogenen Verlauf aufweist und zum Duschinnenraum (46) montiert ist.

5. Duschabtrennung nach Anspruch 1 und 4, **dadurch gekennzeichnet, dass** die Tragschiene (14) an der Oberseite eine Führungsnut (16) und an der Unterseite eine Führungsnut (13) aufweist.

6. Duschabtrennung nach Anspruch 5, **dadurch gekennzeichnet, dass** in der Führungsnut (13) ein an dem Beschlag (3) befestigter Gleiter (37) oder eine Führungsrolle (12) eingreift.

7. Duschabtrennung nach Anspruch 1 und 4, **dadurch gekennzeichnet, dass** das Seitenteil (1, 36, 42) gegenüber der Tragschiene (14) in horizontaler Richtung verstellbar ist. Duschabtrennung nach einem oder mehreren der vorhergehen den Ansprüche, **dadurch gekennzeichnet, dass** das Seitenteil (1, 36, 42) und der Flügel (2, 43, 44) zumindest im oberen Bereich der Beschläge (3, 7) und der Führungsschiene (14) einen Siebdruckaufdruck aufweisen.

## Claims

1. A shower partitioning comprising at least one stationary side panel (1, 36, 42) and at least one displaceable leaf (2, 43, 44), which may be displaced by means of a carrier rail (14) fastened in the upper region at the side panel (1, 36, 42), both the side panel (1, 36, 42) and the leaf (2, 43, 44) being provided with fittings (3, 7) for fastening, overlapping the upper edges (22, 24) thereof, the carrier rail (14), which is fastened at the stationary side panel (1, 36, 42) by means of the fittings (7), simultaneously receiving the displaceable leaf (2, 43, 44) by means of the fittings (3), and the leaf fittings (3), presenting a device in the upper region thereof, allowing for a continuous adjustment of the leaf fittings (3) with regard to the displaceable leaf (2, 43, 44), **characterized in that** the side panel fittings (7) present a device in the upper region thereof, which allows for continuous adjustment of the side panel fittings (7) and of the carrier rail (14), which is connected thereto, with regard to the stationary side panel (1, 36, 42).

2. A shower partitioning according to claim 1, **characterized in that** the fittings (3, 7) are designed in elongate form and in the shape of a bracket.

3. A shower partitioning according to claim 1, **characterized in that** the device for adjustment consists of a shoe (30, 23), fastened at the upper edge of the leaf (22) and at the upper edge of the side panel (24), and of adjusting screws (25, 26) cooperating therewith, which are screwed into overlapping brackets (18, 29).

4. A shower partitioning according to claim 1, **characterized in that** the carrier rail (14) presents a straight and/or curved course and is mounted towards the interior volume (46) of the shower cubicle.

5. A shower partitioning according to claims 1 and 4, **characterized in that** the carrier rail (14) presents a guiding groove (16) at the upper side and a guiding groove (13) at the lower side.

6. A shower partitioning according to claim 5, **characterized in that** a slide member (37) fastened at the fitting (3) or a guide roller (12) engages into the guiding groove (13).

7. A shower partitioning according to claims 1 and 4, **characterized in that** the side panel (1, 36, 42) is adjustable with regard to the carrier rail (14) in a horizontal direction. A shower partitioning according to one or several of the preceding claims, **characterized in that** the side panel (1, 36, 42) and the leaf (2, 43, 44) present a serigraphy at least in the upper region of the fittings (3, 7) and of the guide rail (14).

## Revendications

1. Cloison de séparation pour cabine de douche comprenant au moins un panneau latéral stationnaire (1, 36, 42) et au moins un vantail déplaçable (2, 43, 44), qui peut être déplacé par l'intermédiaire d'un rail porteur (14) monté dans la région supérieure au panneau latéral (1, 36, 42), le panneau latéral (1, 36, 42) de même que le vantail (2, 43, 44) étant équipés de ferrures (3, 7) pour la fixation qui recouvrent leurs bords supérieurs (22, 24), le rail porteur (14), qui est fixé sur le panneau latéral stationnaire (1, 36, 42) par l'intermédiaire des ferrures (7), recevant simultanément le vantail déplaçable (2, 43, 44) par l'intermédiaire des ferrures (3), et les ferrures du vantail (3) présentant dans leur région supérieure un dispositif qui permet un ajustage continu des ferrures du vantail (3) par rapport au vantail déplaçable (2, 43, 44), **caractérisée en ce que** les ferrures du panneau latéral (7) présentent un dispositif dans leur région supérieure permettant un ajustage continu des ferrures du panneau latéral (7) et du rail porteur (14) y raccordé par rapport au panneau latéral stationnaire (1, 36, 42).

2. Cloison de séparation pour cabine de douche selon la revendication 1, **caractérisée en ce que** les ferrures (3, 7) sont réalisées de façon oblongue et en forme de patte.

3. Cloison de séparation pour cabine de douche selon la revendication 1, **caractérisée en ce que** le dispositif d'ajustage est composé d'un sabot (30, 23), étant fixé sur le bord supérieur du vantail (22) et sur le bord supérieur du panneau latéral (24), et de vis d'ajustage (25, 26) coopérant avec le premier, qui sont vissées dans des étriers recouvrants (18, 29).

4. Cloison de séparation pour cabine de douche selon la revendication 1, **caractérisée en ce que** le rail porteur (14) présente une course droite et/ou une course courbée et est orienté vers le volume intérieur de la cabine de douche (46).

5. Cloison de séparation pour cabine de douche selon les revendications 1 et 4, **caractérisée en ce que** le rail porteur (14) présente une rainure de guidage (16) sur sa face supérieure et une rainure de guidage (13) sur sa face inférieure.

6. Cloison de séparation pour cabine de douche selon la revendication 5, **caractérisée en ce qu'**un coulisseau (37) fixé sur la ferrure (3) ou un rouleau de guidage (12) s'engage dans la rainure de guidage (13).

7. Cloison de séparation pour cabine de douche selon les revendications 1 et 4, **caractérisée en ce que** le panneau latéral (1, 36, 42) étant réglable dans une direction horizontale par rapport au rail porteur (14). Cloison de séparation pour cabine de douche selon l'une ou plusieurs des revendications précédentes, **caractérisée en ce que** le panneau latéral (1, 36, 42) et le vantail (2, 43, 44) présentent une sérigraphie au moins dans la région supérieure des ferrures (3, 7) et du rail porteur (14).
